# EUROPÄISCHE PATENTSCHRIFT

(11) **EP 1 627 398 B1**
(45) Veröffentlichungstag und Bekanntmachung des Hinweises auf die Patenterteilung: **07.05.2014**
(21) Anmeldenummer: 04721502.5
(22) Anmeldetag: 18.03.2004
(51) Int. Cl.: H01H 3/08, H01H 19/04

(54) **SCHALTERVORRICHTUNG**
SWITCH DEVICE
DISPOSITIF DE COMMANDE

(30) Priorität: 25.03.2003 DE 10313359
(43) Veröffentlichungstag der Anmeldung: 22.02.2006
(73) Patentinhaber: BSH Bosch und Siemens Hausgeräte GmbH, 81739 München (DE)
(72) Erfinder: HUBER, Ernst, 83308 Trostberg (DE)
(86) Internationale Anmeldenummer: PCT/EP2004/002858
(87) Internationale Veröffentlichungsnummer: WO 2004/086433

(56) Entgegenhaltungen:
- EP-A- 1 385 076
- DE-A- 2 000 975
- DE-A- 2 825 686
- DE-A- 19 504 471
- DE-U- 8 318 613
- US-A- 4 242 545
- US-A- 4 851 620
- US-A- 4 871 890

## Beschreibung

Die Erfindung bezieht sich auf eine Schaltervorrichtung, insbesondere für ein Haushaltsgerät, der im Oberbegriff von Anspruch 1 erläuterten Art.

Schaltervorrichtungen, insbesondere für Haushaltsgeräte, müssen verschiedene Bedingungen erfüllen. Sie müssen für den Benutzer leicht zugänglich und gut zu betätigen sein, sie müssen robust und dauerhaft ausgebildet und befestigt sein, sie müssen ästhetischen Gesichtspunkten genügen und sie müssen sich zeitsparend und unkompliziert montieren lassen. Des weiteren sollte es möglich sein, auch standardisierte, sogenannte Katalog-Teile einzusetzen, wann immer dies möglich ist.

Aus US 4,242,545 ist eine mechanische Schalter vorrichtung nach dem Oberbegriff des Anspruchs 1 mit einer Drucktastenfunktion bekannt. Herkömmliche Schaltervorrichtungen weisen in dieser Hinsicht einige Defizite auf. So ist es beispielsweise immer noch notwendig, die Schalt- oder Reglerelemente, d.h. den elektrischen Teil der Schaltvorrichtung, mit einer Trägerstruktur zu verschrauben. Dies geschieht gegenwärtig beispielsweise bei versenkbaren Herdknöpfen dadurch dass man zunächst das Schalt- oder Reglerelement mit einer Trägerstruktur verschraubt, wobei sich eine Betätigungswelle des Schalt- oder Reglerelementes durch eine Öffnung in der Trägerstruktur erstreckt, und man anschließend einen Handgriff mit einer Betätigungs-Hohlwelle von der gegenüberliegenden Seite der Trägerstruktur auf die Betätigungswelle des Schalt- oder Reglerelementes aufschiebt. Bei dieser Konstruktion wird somit der Betätigungsknopf oder Handgriff durch das angeschraubte Schalt- oder Reglerelement gehalten. Dies ist sowohl im Hinblick auf den Zeitaufwand als auch im Hinblick auf die Reihenfolge der Montage nachteilig.

Der Erfindung liegt somit die Aufgabe zugrunde, eine Schaltervorrichtung zu schaffen, die einfacher und schneller montierbar ist.

Die Aufgabe wird durch die im Anspruch 1 angegebenen Merkmale gelöst.

Durch die erfindungsgemäße Ausgestaltung wird eine Schaltervorrichtung geschaffen, die einfach und unkompliziert sowie ohne aufwendige Verschraubungen befestigt werden kann.

Vorteilhafte Weiterbildungen der Erfindung sind den Unteransprüchen zu entnehmen.

So bietet insbesondere die Verwendung eines Befestigungsteils den Vorteil, dass die Montage aufeinanderfolgend in einer einzigen Richtung vorgenommen werden kann.

Ausführungsbeispiele der Erfindung werden nachfolgend anhand der Zeichnungen näher erläutert. Es zeigen:
- Fig. 1: die Einzelteile eines ersten Ausführungsbeispiels einer erfindungsgemäßen Schaltervorrichtung in auseinandergezogener Darstellung,
- Fig. 2: ein abgewandeltes Schalt- oder Reglerelement, und
- Fig. 3: einen Längsschnitt durch ein zweites Ausführungsbeispiel einer erfindungsgemäßen Schaltervorrichtung.

Fig. 1 zeigt ein erstes Ausführungsbeispiel einer erfindungsgemäßen Schaltervorrichtung mit einem Betätigungselement 2 und einem Schalt- oder Reglerelement 3, das im dargestellten Ausführungsbeispiel ein sogenanntes Katalogteil ist, das von Fremdherstellern in großen Stückzahlen hergestellt und vertrieben wird und für die unterschiedlichsten Einsatzzwecke verwendbar ist. Derartige Schalt- und Reglerelemente weisen ein Gehäuse 4 auf, das die Schalt- und Reglerelektrik bzw. -elektronik enthält, und enthalten eine genormte, abgeflachte Betätigungswelle 5 zum Ankoppeln an andere Bauteile. Es ist weiterhin eine Anschraublasche 6 vorgesehen, die im dargestellten Ausführungsbeispiel zwei Schraublöcher 6a enthält, die an der Seite der Betätigungswelle 5 und symmetrisch zu dieser vorgesehen sind.

Das Betätigungselement 2 ist im dargestellten Ausführungsbeispiel ein Drehknopf für ein Haushaltsgerät, insbesondere einen Elektroherd. Das Betätigungselement 2 enthält einen Handgriff 7, der in üblicher Weise als Drehknopf ausgebildet ist. Der Handgriff 7 ist, wie auch Fig. 3 zeigt, in einem napf- oder topfförmigen Befestigungsteil 8 verdreh- und versenkbar aufgenommen. Zu diesem Zweck sitzt der Handgriff 7 auf einer Betätigungswelle 9, die verdrehbar, teleskopisch zusammendrückbar und im zusammengedrückten Zustand verriegelbar ist, wie dies bei derartigen Betätigungselementen üblich ist, so dass auf eine nähere Beschreibung verzichtet werden kann. Die Betätigungswelle 9 sitzt axial unverschiebbar, aber verdrehbar in einer Halterung 10 im Boden 8a des Befestigungsteils 8 und befestigt auf diese Weise den Handgriff 7 am Befestigungsteil 8.

Das Befestigungsteil 8 weist an seinem, dem Handgriff 7 zugewandten, oberen Rand eine Befestigungseinrichtung 11 auf, mit der das Befestigungsteil 8 an einer nicht gezeichneten Trägerstruktur, beispielsweise direkt an einer Abdeckblende der Front eines Haushaltsgerätes oder einer ähnlichen Trägerstruktur zu befestigen ist. Die Befestigungseinrichtung 11 ist im dargestellten Ausführungsbeispiel durch vom Befestigungsteil 8 vorstehende und abwechselnd in Axialrichtung.versetzt angeordnete Stege gebildet, die eine Art Bajonettverschluss darstellen, mit dem das gesamte Betätigungselement 2 am Haushaltsgerät befestigt werden kann.

Im Boden 8a des Befestigungsteiles 8 ist ein Rastelement in Form von Aufnahmeöffnungen 12 für eine Rastverbindung 13 vorgesehen. Im dargestellten Ausführungsbeispiel sind zwei einander diametral gegenüberliegende Aufnahmeöffnungen 12 angeordnet, die schlitzförmig ausgebildet sind und in eine sich axial zum Befestigungselement 8 erstreckende Führung 14 münden, die nutförmig ausgebildet ist und entweder an der Außenseite oder an der Innenseite einer Umfangswandung 8b des napf- bzw. topfförmigen Befestigungsteils 8 ausgebildet sind.

Die Aufnahmeöffnungen 12 und die Führungen 14 sind so ausgestaltet, dass sie in der Lage sind, jeweils ein Rastelement in Form eines Hakens 15 der Rastverbindung 13 aufzunehmen.

Die Haken 15 sind im Ausführungsbeispiel gemäß Fig. 1 an einem Schalterträger 16 angeordnet, bevorzugt angeformt. Der Schalterträger 16 enthält eine Basis 17, die im dargestellten Ausführungsbeispiel plattenförmig ausgebildet ist, und eine Mittelöffnung 17a für die Betätigungswelle 5 des Schalt- und Reglerelementes 3 sowie Schraublöcher 17b aufweist, die mit den Schraublöchern 6a fluchten. An der Basis 17 kann weiterhin ein Stift 18 oder dgl. angeordnet sein, der als Abstandshalter dient: Der Schalterträger 16 wird mit dem Schalt- oder Reglerelement 3 verschraubt, so dass Schalterträger 16 und Reglerelement 3 eine Einheit bilden, die am Befestigungsteil 8 des Betätigungselementes 2 durch Einschnappen der Haken 15 in die Öffnungen 12 befestigt werden kann. Die Führungen 14 sorgen dafür, dass die Betätigungswelle 5 des Schalt- oder Reglerelementes 3 mit der Betätigungswelle 9 des Betätigungselementes 2 axial fluchtend ausgerichtet wird und auch im Betrieb und unter dem Gewicht vom Schalt- oder Reglerelement 3 und dem Schalterträger 16 ausgerichtet bleibt.

Je nach konstruktiver Ausgestaltung kann dabei die Betätigungswelle 5 direkt in eine an der Stirnseite der Betätigungswelle 9 angeordnete Kupplung 9a eingreifen, oder es ist, wie in Fig. 1 dargestellt, ein Kupplungsstück 19 zwischengeschaltet, wobei das Kupplungsstück 19 an einer Stirnseite eine Aufnahme für die Betätigungswelle 5 und an der anderen Seite ein Kupplungsgegenstück 19a für die Kupplung 9a aufweist.

Bei der Montage der erfindungsgemäßen Schalteranordnung 1 wird der Schalterträger 16 und das Schalt- oder Reglerelement 3 zu einer Einheit verschraubt, sowie gegebenenfalls das Kupplungsstück 19 auf die Betätigungswelle 5 aufgesetzt. Dann wird das Betätigungsteil 2 als Einheit montiert, indem der Handgriff 7 mit der Betätigungswelle 9, der Halterung 10 und dem topfförmigen Befestigungsteil 8 verbunden werden. Dann wird das topfförmige Befestigungsteil 8 über die Befestigungseinrichtung 11 an Ort und Stelle am Haushaltsgerät, beispielsweise an der Schalterfront eines Elektroherdes, befestigt und anschließend das Schalt- oder Reglerelement 3 mit dem Schalterträger. 16 einfach aufgedrückt, so dass die Haken 15 in die Aufnahmeöffnungen 12 eingreifen.

Die Verriegelungskraft für die Rastverbindung 13 wird bevorzugt durch eine flexible Ausgestaltung der Haken 15 erreicht, wobei bevorzugt die Haken 15 aus einem flexibel federnden Material, insbesondere aus Kunststoff bestehen. Dabei sind die Haken 15, wie dies bei derartigen Schnapphaken üblich ist, mit einer Rampenfläche 15a versehen, die bewirken, dass sich die Haken beim Eindrücken in die Aufnahmeöffnungen 12 nach innen biegen und anschließend zurückfedern. Die Verriegelungskraft für die Rastverbindung 13 kann jedoch auch auf jede andere, übliche Weise aufgebracht werden.

Fig. 2 zeigt in schematischer Darstellung ein weiteres Schalt- oder Reglerelement 30, das sich vom ersten Ausführungsbeispiel dadurch unterscheidet, dass hier die Haken 15 der Rastverbindung 13 direkt in das Reglerelement 30 integriert sind. Die Haken 15 sind in gleicher Weise wie beim ersten Ausführungsbeispiel beschrieben ausgebildet, so dass auf ihre nochmalige Beschreibung verzichtet wird. Die Haken 15 sind hier gesondert hergestellt und am Schalt- und Reglerelement unverlierbar befestigt.

Fig. 3 zeigt ein drittes Ausführungsbeispiel eines Schalt- oder Reglerelementes 300, in das ebenfalls die bereits beschriebenen Haken 15 integriert sind; nur sind sie hier an das Gehäuse des Schalt- und Reglerelementes angeformt.

Beide Schalt- und Reglerelemente 30 bzw. 300 können an dem bereits anhand Fig. 1 beschriebenen, und auch in Fig. 3 gezeigten Betätigungselement 2 montiert sein.

In Abwandlung der beschriebenen und gezeichneten Ausführungsbeispiele können die in den Zeichnungen gezeigten Einzelheiten untereinander ausgetauscht werden. So kann beispielsweise auch bei den Schalt- oder Reglerelementen der Fig. 2 und 3 ein Kupplungsstück vorgesehen sein. Die Erfindung ist nicht auf die Verwendung bei den gezeigten Elektroherd-Drehknöpfen beschränkt, sondern ist für alle Schalteranordnungen einsetzbar, bei denen die oben beschriebenen Vorteile im Hinblick auf eine leichtere und schnellere Montage zu erzielen sind. Das Befestigungsteil muss nicht unbedingt die gezeigte Napfform aufweisen, sondern kann jede Trägerstruktur sein, die geeignet ist, einen Handgriff und eine Betätigungswelle zu halten. Die Rastverbindung muss nicht unbedingt über die gezeigten Haken erfolgen, sondern kann beispielsweise auch in Form von Stiftaufnahmen mit Raststiften und dazu passenden Aufnahmeöffnungen erfolgen. Andere bekannte Konstruktionen einer Rastverbindung sind ebenfalls einsetzbar. Weiterhin können die Rastelemente vertauscht werden, d.h. beispielsweise die Haken am Befestigungsteil und die Aufnahmeöffnungen am Schalter bzw. am Schalterträger angeordnet sein.

## Patentansprüche

1. Schaltervorrichtung, insbesondere für ein Haushaltsgerät, mit einem Betätigungselement (2) und einem damit verbundenen Schalt- oder Reglerelement (3, 30, 300), wobei die Verbindung zwischen dem Schalt- oder Reglerelement (3, 30, 300) und dem Betätigungselement (2) über eine Rastverbindung (13) mit einem ersten, mit dem Schalt- oder Reglerelement (3, 30, 300) verbundenen Rastelement (15), welches erstes Rastelement (15) an einem Schalterträger (16) angeformt ist, der mit dem Schalt- oder Reglerelement (3) verbindbar ist, und einem zweiten, mit dem Betätigungselement (2) verbundenen Rastelement (12) erfolgt, wobei zweite Rastelement.(12) an einem Befestigungsteil (8) des Betätigungselementes (2) vorgesehen ist und das Befestigungsteil (2) als Montageelement zum Befestigen der Schaltervorrichtung (1) an einer Trägerstruktur ausgebildet ist, sowie eine Befestigungseinrichtung (11) mit der Trägerstruktur aufweist, **dadurch gekennzeichnet, dass** das Befestigungsteil eine Halterung (10) für eine Betätigungswelle (9), auf der ein Handgriff (7) sitzt, aufweist.

2. Schaltervorrichtung nach Anspruch 1, **dadurch gekennzeichnet, dass** das erste Rastelement wenigstens einen Haken (15) und das zweite Rastelement wenigstens eine korrespondierende Aufnahmeöffnung (12) enthält.

3. Schaltervorrichtung nach Anspruch 2, **dadurch gekennzeichnet, dass** der Haken (15) aus einem flexiblen Material besteht.

4. Schaltervorrichtung nach Anspruch 1 oder 2, **dadurch gekennzeichnet, dass** die Aufnahmeöffnung (12) mit einer Führung (14) für den Haken (15) versehen ist.

5. Schaltervorrichtung nach Anspruch 4, **dadurch gekennzeichnet, dass** das Befestigungselement (2) topf- oder napfförmig ausgebildet ist.

## Claims

1. Switch device, in particular for a household appliance, with an actuating element (2) and a switching or regulation element (3, 30, 300) connected to the same, wherein the connection between the switching or regulation element (3, 30, 300) and the actuating element (2) is effected via a latching connection (13) with a first latching element (15), connected to the switching or regulation element (3, 30, 300), which first latching element (15) is formed on a switch carrier (16), which can be connected to the switching or regulation element (3), and a second latching element (12) connected to the actuating element (2), wherein the second latching element (12) is provided on a securing part (8) of the actuating element (2) and the securing part (8) is embodied as an assembly element for securing the switch device (1) to a carrier structure, and has a securing device (11) with the carrier structure, **characterized in that** the securing part has a holder (10) for an actuating shaft (9), on which is mounted a hand-grip (7).

2. Switch device as claimed in claim 1, **characterized in that** the first latching element contains at least one hook (15) and the second latching element contains at least one corresponding receiving opening (12).

3. Switch device as claimed in claim 2, **characterized in that** the hook (15) comprises a flexible material.

4. Switch device as claimed in claim 1 or 2, **characterized in that** the receiving opening (12) is provided with a guide (14) for the hook (15).

5. Switch device as claimed in claim 4, **characterized in that** the securing element (2) is embodied in the shape of a pot or bowl.

## Revendications

1. Dispositif de commutation, notamment pour un appareil ménager, comprenant un élément de commande (2) et un élément de commutation ou de réglage (3, 30, 300) relié à celui-ci, la liaison entre l'élément de commutation ou de réglage (3, 30, 300) et l'élément de commande (2) s'effectuant par le biais d'une liaison par encliquetage (13) au moyen d'un premier élément d'encliquetage (15) relié à l'élément de commutation ou de réglage (3, 30, 300), lequel premier élément d'encliquetage (15) est formé sur un support de commutateur (16) qui peut être relié avec l'élément de commutation ou de réglage (3), et d'un second élément d'encliquetage (12) relié à l'élément de commande (2), le second élément d'encliquetage (12) étant prévu sur une pièce de fixation (8) de l'élément de commande (2) et la pièce de fixation (2) étant exécutée en tant qu'élément de montage pour fixer le dispositif de commutation (1) sur une structure de support et étant pourvue d'un dispositif de fixation (11) avec la structure de support, **caractérisé en ce que** la pièce de fixation comporte un dispositif de maintien (10) pour un arbre de commande (9) sur lequel un élément de préhension manuel (7) est fixé.

2. Dispositif de commutation selon la revendication 1, **caractérisé en ce que** le premier élément d'encliquetage comporte au moins un crochet (15) et le second élément d'encliquetage comporte au moins une ouverture de réception (12) correspondante.

3. Dispositif de commutation selon la revendication 2, **caractérisé en ce que** le crochet (15) est formé d'un matériau flexible.

4. Dispositif de commutation selon la revendication 1 ou 2, **caractérisé en ce que** l'ouverture de réception (12) est pourvue d'une glissière (14) pour le crochet (15).

5. Dispositif de commutation selon la revendication 4, **caractérisé en ce que** l'élément de fixation (2) est exécuté en forme de pot ou de godet.
